# EUROPÄISCHE PATENTSCHRIFT

(11) **EP 3 917 867 B1**
(45) Veröffentlichungstag und Bekanntmachung des Hinweises auf die Patenterteilung: **01.10.2025**
(21) Anmeldenummer: 20703402.6
(22) Anmeldetag: 29.01.2020
(51) Int. Cl.: B65H 75/44

(54) **VORRICHTUNG ZUM AUF- UND ABWICKELN EINES SCHLAUCHS**
APPARATUS FOR WINDING UP AND UNWINDING A HOSE
DISPOSITIF SERVANT À ENROULER ET DÉROULER UN TUYAU FLEXIBLE

(30) Priorität: 31.01.2019 DE 102019102498
(43) Veröffentlichungstag der Anmeldung: 08.12.2021
(73) Patentinhaber: Markmetall EZM Metallbearbeitung und Service GmbH, 58300 Wetter (DE)
(72) Erfinder: DOMKE, Joachim, 58710 Menden (DE); ECK, Kai, 52066 Aachen (DE)
(74) Vertreter: Cohausz & Florack
(86) Internationale Anmeldenummer: PCT/EP2020/052126
(87) Internationale Veröffentlichungsnummer: WO 2020/157109

(56) Entgegenhaltungen:
- EP-A1- 0 397 461
- DE-U1- 9 004 526
- FR-A- 1 580 510
- US-A- 3 493 009
- US-A- 4 487 218
- US-A- 5 787 923

## Beschreibung

Die Erfindung betrifft eine Vorrichtung zum Auf- und Abwickeln eines Schlauchs, die eine Schlauchtrommel, die einen Trommelmantel aufweist, um den der Schlauch wickelbar ist, und eine Achse umfasst, auf der die Schlauchtrommel drehbar gelagert ist. Dabei ist für den Anschluss des auf die Schlauchtrommel aufzuwickelnden Schlauchs an eine ein Fluid führende Medienleitung eine von der Drehung der Schlauchtrommel entkoppelte Anschlusseinrichtung vorgesehen, an die das eine Ende des Schlauchs angekoppelt werden kann.

Zu diesem Zweck ist die Anschlusseinrichtung nach Art eines Rohrdrehgelenks mit einem stehenden Anschlussteil, das zum Ankoppeln an die Medienleitung vorgesehen ist, und einem rotierbaren Anschlussteil ausgebildet, das zum Ankoppeln des zugeordneten Endes des Schlauchs an die Anschlusseinrichtung vorgesehen und drehbar auf dem stehenden Anschlussteil gelagert ist. Die Abdichtung des unvermeidbar zwischen dem stehenden und dem rotierbaren Anschlussteil bestehenden Spalts erfolgt dabei durch ein Dichtelement, das typischerweise als Ringdichtung ausgebildet ist, die entweder am stehenden Anschlussteil gehalten ist und gegen eine Umfangsfläche des rotierbaren Anschlussteils abdichtet oder an dem rotierbaren Anschlussteil gehalten ist und gegen eine Umfangsfläche des stehenden Anschlussteils wirkt.

Ein Beispiel für eine Schlauchwickelvorrichtung ist in der EP 2 404 858 A2 beschrieben. Diese Vorrichtung besitzt eine stehende Achse, in der eine Fluidleitung ausgebildet ist. Auf der Achse sitzt eine um die Achse drehbare Nabe. Die Nabe ist Teil einer Schlauchtrommel, auf welcher ein Schlauch aufwickelbar ist, und weist eine Fluidleitung auf. Um ein Fluid von der Fluidleitung der Achse durch die Fluidleitung der Nabe bis zum daran angeschlossenen Schlauch zu ermöglichen, ist eine Einrichtung vorgesehen, die eine Drehung der Nabe um die Achse in eine relative Verschiebung der Nabe auf der Achse in axialer Richtung umsetzt. Abhängig von der axialen Position der Nabe auf der Achse ist die Führung des Fluides aus der Fluidleitung der Achse hin zur Fluidleitung in der Nabe unterbrochen oder nicht unterbrochen. Die Abdichtung des zwischen der Nabe und der Achse für die Drehbewegung der Nabe und der von ihr getragenen Schlauchtrommel relativ zur stehenden Achse notwendigen Spalts erfolgt durch vier Ringdichtungen, die in Umfangsnuten der Achse sitzen und gegen eine Innenumfangsfläche der Nabe sowie eines Stutzenabschnitts wirken, der an einer Stirnseiten der Schlauchtrommel ausgebildet ist und eine Öffnung umgrenzt, durch die die Achse geschoben ist. Um eine dieser Dichtungen bei Verschleiß oder Beschädigung zu wechseln, muss die Schlauchtrommel mit ihrer Nabe und dem Stutzenabschnitt von der Achse abgezogen werden.

Ein anderes Beispiel für eine Schlauchwickelvorrichtung ist in der US 4 487 218 A beschrieben.

Schlauchwickelvorrichtungen der eingangs angegebenen Art werden insbesondere zum Auf- und Abwickeln von schweren Schläuchen mit Durchmessern von typischerweise 50 - 150 mm, insbesondere 60 - 90 mm, eingesetzt. Derart dimensionierte, in der Regel vergleichbar formsteife und vergleichbar schwer zu handhabende Schläuche kommen beispielsweise bei der Betankung von Flugzeugen oder Schiffen, bei der Kanalreinigung, bei der Feuerwehr oder anderen Anwendungen zum Einsatz, bei denen große Fluidvolumenströme mit zum Teil mit Drücken von bis zu 10 MPa ausgebracht oder abgesaugt werden.

Wie in der von der EZM Gelenk- und Systemtechnik GmbH, Werdohl, Deutschland, herausgegebenen Broschüre "EZM TRUCK", Ausgabe 10/2015, dargestellt (s. http://www.ezm-rohrdrehgelenke.de/165/EZM-TRUCK.htm), werden für diese Verwendung die Schlauchwickelvorrichtungen in der Regel auf einem Fahrzeug montiert, um die auf ihnen aufgewickelten Schläuche schnell zu wechselnden Einsatzorten bringen zu können. Die Fluidzu- in den oder -abfuhr aus dem Schlauch erfolgt bei bekannten Schlauchwickelvorrichtungen in der Regel über ein Rohrdrehgelenk, über das das eine Ende des Schlauchs drehentkoppelt mit der in Bezug auf die rotierbare Schlauchtrommel ortsfesten, nicht drehbaren, das jeweils zu- oder abgeführte Fluid führenden Medienleitung verbunden ist. Auf diese Weise ist es möglich, über den Schlauch Fluid zu- oder abzuführen, ohne dass dazu der Schlauch jeweils über seine volle Länge abgewickelt werden muss. Auch erlauben es Schlauchwickelvorrichtungen dieser Art, im Gebrauch die jeweils abgewickelte Länge des Schlauchs durch Auf- oder Abwickeln an die sich einstellenden Erfordernisse anzupassen, ohne dass dazu eine Unterbrechung des Betriebs notwendig ist.

Bei den voranstehend erläuterten Schlauchwickelvorrichtungen werden als Anschlusseinrichtung zur Drehentkopplung üblicherweise Rohrdrehgelenke eingesetzt. Diese bestehen aus einem Innenteil und einem Außenteil, die über Wälzlager gegeneinander verdrehbar gelagert sind, wobei der zwischen dem Außen- und dem Innenteil vorhandene Spalt mittels einer Dichtung abgedichtet ist.

Die Dichtung befindet sich auch hier wie bei dem aus der voranstehend erwähnten Patentveröffentlichung bekannten Stand der Technik zwischen Innen- und Außenteil des Rohrdrehgelenks. Dies bedingt, dass auch hier für einen Austausch der Dichtung das Innenteil und das Außenteil voneinander getrennt werden müssen.

Insbesondere bei auf einem Fahrzeug montierten Schlauchwickelvorrichtungen ist es für ein Auswechseln der Dichtung erforderlich, die Wickelvorrichtung für von dem sie tragenden Fahrzeug abzuheben, um den Ausbau von Innen- und Außenteil des üblicherweise von der Nabe der Wickelvorrichtung umschlossenen Rohrdrehgelenkes durchzuführen. Die hierzu erforderlichen Montagearbeiten nehmen sehr viel Zeit in Anspruch und müssen durch den Einsatz eines Krans durchgeführt werden, der nicht an jeder Stelle verfügbar ist.

Ausgehend von dem voranstehend erläuterten Stand der Technik hat sich die Aufgabe gestellt, eine Schlauchwickelvorrichtung zu schaffen, die nicht nur unter rauen Betriebsbedingungen eine sichere Nutzung gewährleistet, sondern bei der es mit minimiertem zeitlichen und apparativen Aufwand auch möglich ist, das Dichtungselement der zum Anschließen des Schlauchs an die jeweilige Medienleitung vorgesehenen Anschlusseinrichtung auszutauschen.

Die Erfindung hat diese Aufgabe durch eine Vorrichtung gelöst, die mindestens die in Anspruch 1 angegebenen Merkmale besitzt.

Vorteilhafte Ausgestaltungen der Erfindung sind in den abhängigen Ansprüchen angegeben und werden wie der allgemeine Erfindungsgedanke nachfolgend im Einzelnen erläutert.

Eine erfindungsgemäße Vorrichtung zum Auf- und Abwickeln eines Schlauchs umfasst demnach in Übereinstimmung mit dem voranstehend erläuterten Stand der Technik
- eine Schlauchtrommel, die einen Trommelmantel aufweist, um den der Schlauch wickelbar ist,
- eine Achse, auf der die Schlauchtrommel drehbar gelagert ist,
   und
- eine von der Drehung der Schlauchtrommel entkoppelte Anschlusseinrichtung zum Anschließen eines Endes des Schlauchs an eine Medienleitung, wobei die Anschlusseinrichtung ein stehendes Anschlussteil, das zum Ankoppeln an die Medienleitung vorgesehen ist, und ein rotierbares Anschlussteil umfasst, das zum Ankoppeln des zugeordneten Endes des Schlauchs an die Anschlusseinrichtung vorgesehen ist und drehbar auf dem stehenden Anschlussteil gelagert ist, wobei die Anschlusseinrichtung zusätzlich ein austauschbares Dichtelement aufweist, das einen zwischen dem stehenden und dem rotierbaren Anschlussteil bestehenden Spalt abdichtet.

Erfindungsgemäß ist nun bei einer solchen Vorrichtung das Dichtungselement von einem Dichtungsflansch in Position gehalten ist, der lösbar an dem stehenden oder dem rotierbaren Anschlussteil der Anschlusseinrichtung befestigt ist, wobei das Dichtungselement bei von dem jeweiligen Anschlussteil gelöstem Dichtungsflansch aus der Anschlusseinrichtung entnehmbar ist, während das rotierbare Anschlussteil auf dem stehenden Anschlussteil der Anschlusseinrichtung gelagert bleibt.

Bei einer erfindungsgemäßen Schlauchwickelvorrichtung kommt somit eine nach Art eines Rohrdrehgelenks ausgebildete Anschlusseinrichtung zum Einsatz, bei der die Abdichtung zwischen dem rotierbaren Anschlussteil und dem stehenden Anschlussteil mittels eines Dichtungselements erfolgt, das durch einen Dichtungsflansch in Position gehalten wird, der ohne Demontage des rotierenden oder stehenden Teils entfernt werden kann, so dass das beispielsweise beschädigte oder verschlissene Dichtungselement frei zugänglich ist und einfach gegen ein neues ausgetauscht werden kann. Anschließend kann dann das Dichtungselement genauso leicht wieder in seiner ordnungsgemäßen Position fixiert werden, indem der Dichtungsflansch montiert wird.

Entscheidend für die Erfindung ist also, dass zusätzlich zu dem rotierbaren und dem stehenden Anschlussteil ein unabhängig von diesen Teilen zu montierendes Element vorgesehen ist, nämlich der hier so bezeichnete Dichtungsflansch, der das Dichtungselement in seiner ordnungsgemäßen Position hält. Der Dichtungsflansch ist dabei so ausgebildet, dass er im Betrieb das Dichtungselement in seiner vorgeschriebenen Stellung fixiert. Hierzu kann es ausreichen, wenn der Dichtungsflansch in einem geeigneten Bereich über einen bestimmten Abschnitt des Dichtungselements gegen das Dichtungselement wirkt und es gegen ein geeignetes Gegenlager drückt, das an dem rotierbaren oder dem stehenden Anschlussteil ausgebildet ist. So ist es beispielsweise auch möglich, den Dichtungsflansch durch zwei oder mehr Flanschelemente zu bilden, die gemeinsam das Dichtungselement in seiner Position halten. Eine besonders sichere und eine optimale Ausrichtung gewährleistende Halterung des Dichtungselements lässt sich bei gleichzeitig gleichmäßiger Belastung dadurch erreichen, dass der Dichtungsflansch in einem Stück, beispielsweise ringförmig, ausgebildet ist und die Kontaktfläche zwischen Dichtungselement und Dichtungsflansch sich beispielsweise über eine Stirnfläche des Dichtungselements erstreckt.

Eine besonders kompakte Bauform der erfindungsgemäßen Vorrichtung ergibt sich dadurch, dass die Schlauchtrommel das rotierbare Anschlussteil der Anschlusseinrichtung bildet, während das stehende Anschlussteil der Anschlusseinrichtung durch die Achse der Schlauchtrommel gebildet ist. Bei dieser Ausgestaltung wird die drehbare Lagerung der Schlauchtrommel auf der Achse zur Drehentkopplung des Schlauchs von der Medienleitung genutzt. Dabei erfolgt die Abdichtung des für die Drehbewegung erforderlichen Spalts zwischen der Achse und der Schlauchtrommel mittels des in erfindungsgemäßer Weise durch den separaten Dichtungsflansch gehaltenen Dichtungselements. Diese ist auch hier durch den Dichtungsflanschso gehalten, dass es nach der Demontage des Dichtungsflansches von der Schlauchtrommel und der Achse getrennt werden kann, ohne dass dazu eine Trennung von Achse und Schlauchtrommel erforderlich ist.

Bei erfindungsgemäßen Vorrichtung umgrenzt die Schlauchtrommel einen Innenraum, der mit der Medienleitung über die Anschlusseinrichtung so verbunden ist, dass ein über die Medienleitung zuströmendes Fluid in den Innenraum einströmt oder ein in dem Innenraum vorhandenes Fluid über die Medienleitung abströmt. Bei einer solchen Ausgestaltung kann der Anschluss des der Medienleitung zugeordneten Endes des Schlauchs auf besonders einfache Weise so angeordnet werden, dass er einerseits gut zugänglich und andererseits im Betrieb gegen Beschädigungen oder ein unbeabsichtigtes Lösen sicher geschützt ist. So kann beispielsweise an dem Trommelmantel der Schlauchtrommel ein Anschlussflansch angeordnet sein, der eine Anschlussöffnung umgrenzt, die mit dem Innenraum der Schlautrommel verbunden ist, und der zum Anschluss des der Anschlusseinrichtung zugeordneten Endes des Schlauchs vorgesehen ist.

Es erweist sich als im Hinblick auf die Kompaktheit der Bauform und die Minimierung der für den Bau einer erfindungsgemäßen Vorrichtung benötigten Bauteile besonders günstig, wenn die Achse eine Leitung umgrenzt, die einerseits mit ihrem einen Ende in dem Innenraum der Schlauchtrommel mündet und andererseits mit ihrem anderen Ende im Gebrauch mit der Medienleitung verkoppelt ist.

Um eine sichere Lagerung der Schlauchtrommel auf der Achse und gleichzeitig die Möglichkeit für einen einfachen Zugang zu dem Dichtungsflansch der Anschlusseinrichtung, der erfindungsgemäß das Dichtungselement fixiert, zu eröffnen, weist die Schlauchtrommel einen Nabenabschnitt auf, der eine in Bezug auf die Drehachse der Schlauchtrommel koaxial ausgerichtete Lageröffnung umgrenzt, in die die Achse eingeführt ist, wobei der durch das Dichtelement abgedichtete Spalt zwischen einer Außenumfangsfläche der Achse und einer Innenumfangsfläche des Nabenabschnitts ausgebildet ist. Über ihren derart ausgebildeten Nabenabschnitt kann die Schlauchtrommel von ihrer einen Stirnseite her auf die Achse aufgeschoben werden und so auf der Achse gelagert werden, dass ihre andere Stirnseite für Montagearbeiten an dem Dichtungsflansch frei zugänglich bleibt. Dabei kann das Dichtelement mittels des Dichtungsflansches an dem Nabenabschnitt der Schlauchtrommel in Position gehalten sein und dichtend an der Außenumfangsfläche der Achse anliegen oder das Dichtelement kann mittels des Dichtungsflansches an der Achse der Schlauchtrommel in Position gehalten sein und dichtend an der Innenumfangsfläche des Nabenabschnitts anliegen. Eine einfache Zugänglichkeit des Dichtungsflansches und damit einhergehend des Dichtungselements wird bei der erfindungsgemäßen Vorrichtung dadurch ermöglicht, dass das Dichtungselement von dem Dichtungsflansch an einem in dem Innenraum der Schlauchtrommel angeordneten Endabschnitt des Nabenabschnitts der Schlauchtrommel oder an einem in dem Innenraum der Schlauchtrommel angeordneten Endabschnitt der Achse gehalten ist. Der Dichtungsflansch und das Dichtungselement sitzen in diesem Fall nahe der Stirnseiten von Nabenabschnitt und Achse, die dem von der Schlauchtrommel umgrenzten Innenraum zugeordnet sind, so dass sie auf einfache Weise erreicht werden können, sobald der Innenraum zugänglich gemacht ist. Dies erweist sich insbesondere dann als besonders einfach, wenn die Schlauchtrommel in der voranstehend schon erläuterten Weise von ihrer einseitig, d.h. nur von ihrer einen Stirnseite her, auf der Achse gelagert ist, während ihre andere Stirnseite frei von für die Lagerung der Schlauchtrommel benötigten Bauelementen ist und daher ohne weiteres für Montagearbeiten zugänglich ist.

Letztere Ausgestaltung erweist sich dann als besonders praxisgerecht, wenn bei einer erfindungsgemäßen Vorrichtung die Achse an einer Stirnseite der Schlauchtrommel aus dem Innenraum der Schlauchtrommel geführt und an einer Halteeinrichtung gehalten ist, der in Bezug auf die Schlauchtrommel ortsfest montiert ist und die Vorrichtung trägt. Eine solche Einbausituation ergibt sich beispielsweise, wenn eine erfindungsgemäße Schlauchwickelvorrichtung am Heck oder an anderer Stelle eines Fahrzeugs so montiert ist, dass die Drehachse ihrer Schlauchtrommel achsparallel zur Längsachse des Fahrzeugs ausgerichtet ist. Gerade bei einer solchen Anordnung erweist sich aufgrund der hierbei gegebenen freien Zugänglichkeit der einen Stirnseite der Schlauchtrommel die erfindungsgemäße Ausgestaltung einer Vorrichtung zum Aufwickeln eines Schlauchs als besonders vorteilhaft.

Um im Fall, dass die Schlauchtrommel in der voranstehend erläuterten Weise nur einseitig im Bereich ihrer einen Stirnseite auf der Achse gelagert ist, erweist es sich als zweckmäßig, wenn an der anderen Stirnseite an der Schlauchtrommel ein Deckel lösbar befestigt ist, der ihren Innenraum an dieser Stirnseite gegenüber der Umgebung abdichtet. Ein solcher Deckel kann nicht nur die Bauteile, die im von der Schlauchtrommel umgrenzten Innenraum angeordnet sind, gegenüber der Umgebung, in der die erfindungsgemäße Vorrichtung eingesetzt wird, abschirmen, sondern insbesondere im Fall, dass der Innenraum der Schlauchtrommel zum Verteilen des jeweils über die Medienleitung zu dem Schlauch oder vom Schlauch zu der Medienleitung zuströmenden Fluids genutzt wird, auch zum Abdichten des Innenraums an der betreffenden Stirnseite genutzt werden. Bei dieser Anordnung befindet sich dann der erfindungsgemäß vorgesehene Dichtungsflansch vorteilhafterweise in der oben schon erläuterten Art und Weise auf der vom Medienanschluss abgewandten Seite der Schlauchtrommel innerhalb des Innenraums der Schlauchtrommel und ist durch das Abschrauben des Deckels zugänglich.

Bei einer solcherart erfindungsgemäßen Anordnung kann dann das Dichtungselement durch Entfernen des Deckelflansches und anschließendes Entfernen des Dichtungsflansches gewechselt werden, ohne dass die Schlauchtrommel vom Fahrzeug entfernt werden muss und ohne dass das rotierbare und das stehende Anschlussteil der Anschlusseinrichtung voneinander getrennt werden müssen. Schweres Hebezeug oder andere Hilfsmittel, wie ein Kran, sind nicht mehr notwendig. Der Dichtungswechsel kann vielmehr innerhalb kürzester Zeit vor Ort durchgeführt werden.

Nachfolgend wird die Erfindung anhand einer ein Ausführungsbeispiel darstellenden Zeichnung näher erläutert. Es zeigen jeweils schematisch:
- Fig. 1: eine Vorrichtung zum Wickeln eines schweren Schlauchs, der typischerweise einen Durchmesser von 50 - 150 mm aufweist, in einer frontalen Ansicht auf eine ihrer Stirnseiten;
- Fig. 2: die Vorrichtung gemäß Fig. 1 in Gebrauchsstellung in einem Schnitt entlang der in Fig. 1 eingezeichneten Schnittlinie X-X;
- Fig. 3: die Vorrichtung gemäß Fig. 1 in einer zu Wartungszwecken geöffneten Stellung in einem der Fig. 2 entsprechenden Schnitt.

Die in den Figuren gezeigte Vorrichtung 1 zum Wickeln eines hier nicht gezeigten Schlauchs ist beispielsweise am Heck eines hier ebenfalls nicht dargestellten Nutzfahrzeugs montiert, das beispielsweise zur Kanalreinigung dient. Ein Beispiel für ein solches Fahrzeug und die an ihm vorgesehene Montage einer Schlauchwickeleinrichtung ist in der oben schon erwähnten Broschüre "EZM TRUCK", Ausgabe 10/2015, der EZM Gelenk- und Systemtechnik GmbH gezeigt.

Die Vorrichtung 1 umfasst eine Schlauchtrommel 2, die auf einer Achse 3 um eine Drehachse D rotierbar gelagert ist, die achsparallel zur Längsachse des betreffenden Fahrzeugs ausgerichtet ist.

Die Schlauchtrommel 2 weist einen um ihren Umfang umlaufenden, zylindrisch geformten Trommelmantel 4 auf, um den im Gebrauch der jeweilige Schlauch gewickelt wird. Der Trommelmantel 4 wird dabei durch einen Nabenabschnitt 5 der Schlauchtrommel 2 getragen, der einerseits die Schlauchtrommel 2 an ihrer einen Stirnseite 6 abschließt und andererseits einen rohrartig in den von der Schlauchtrommel 2 umgrenzten Innenraum 7 reichenden Flansch 8 aufweist. Mit dem Flansch 8 ihres Nabenabschnitts 5 ist die Schlauchtrommel 2 von der dem Nabenabschnitt 5 zugeordneten Stirnseite 6 her auf die ebenfalls bis in den Innenraum 7 reichende Achse 3 aufgeschoben und über zwei achsial beabstandet innerhalb der Schlauchtrommel 2 angeordnete Kugellager 9,10 um die Drehachse D rotierbar auf der Achse 3 gelagert.

Der zwischen der Innenumfangsfläche 11 des Flanschs 8 des Nabenabschnitts 5 und der Außenumfangsfläche 12 der Achse 3 unvermeidbar vorhandene Spalt 13 ist gegenüber dem Innenraum 7 der Schlauchtrommel 2 durch ein Dichtelement 14 abgedichtet, dass an der dem Innenraum 7 zugeordneten Stirnseite 15 des Flanschs 8 positioniert ist. Zu diesem Zweck ist ein ringförmiger Dichtungsflansch 16 vorgesehen, der das Dichtungselement 14 im Gebrauch in Position hält, in dem er an die Stirnseite 15 gesetzt und dort mittels in regelmäßigen Abständen um die Drehachse D angeordnete Verschraubungen 17 lagegenau fixiert ist. Dabei sitzt das als konventionelle Ringdichtung ausgebildete Dichtungselement 14 beim hier dargestellten Beispiel in einem in die Innenumfangsfläche des Dichtungsflansches 16 eingeformten umlaufenden Absatz und wirkt mit seiner Dichtlippe gegen die Außenumfangsfläche 12 der Achse 3.

Die zapfenartig in den Innenraum 7 der Schlauchtrommel 2 reichende Achse ist ebenfalls rohrartig ausgebildet und umgrenzt eine Leitung 18, die an der dem Innenraum 7 zugeordneten Stirnseite 19 der Achse 3 in dem Innenraum 7 mündet, während an ihrem anderen Ende eine Medienleitung 20 angeschlossen ist, die hier nur durch eine gestrichelte Darstellung symbolisch angedeutet ist. Dabei ist die Achse 3 an einer durch eine schwer dimensionierte Platte oder desgleichen gebildete Halteeinrichtung 21 befestigt, die eine Öffnung aufweist, durch die die Medienleitung 20 für den Anschluss an die Leitung 18 der Achse 3 geführt ist. Die Halteeinrichtung 21 ist in Bezug auf die Schlauchtrommel 2 der Vorrichtung ortsfest auf dem Fahrzeug montiert.

Auf diese Weise ist von der Stirnseite 6 her eine einseitige Drehlagerung der Schlauchtrommel 2 auf der Achse 3 hergestellt, durch die die zur Stirnseite 6 gegenüberliegende andere Stirnseite 22 der Schlauchtrommel 2 auf der Heckseite des Fahrzeug frei ist von Bauteilen, die zur Lagerung der Schlauchtrommel 2 benötigt werden. Stattdessen ist der Innenraum 7 an dieser Stirnseite 22 durch einen Deckel 23 dicht verschlossen, der zu diesem Zweck auf einen von dem Trommelmantel 4 an der Stirnseite 22 getragenen, die für den Gebrauch von dem Deckel 23 verschlossene Öffnung 24 umgrenzenden Ringflansch 25 von der Stirnseite 22 her aufgesetzt und verschraubt ist.

Mittels des Ringflansches 25 sind an der Stirnseite 22 genauso wie mittels des Nabenabschnitts 5 an der Stirnseite 6 in gleichmäßigen Winkelabständen um die Drehachse D verteilt angeordnete, radial von der Schlauchtrommel 2 abstehende Führungsstäbe 26, 27 gehalten, durch die der auf der Umfangsfläche des Trommelmantels 4 jeweils gebildete, hier nicht gezeigte Schlauchwickel geführt und gehalten ist.

An die Umfangsfläche des Trommelmantels 4 ist ein Anschlussflansch 28 angeschraubt, der eine Anschlussöffnung 29 umgrenzt, welche über eine in den Trommelmantel 4 eingeformte Durchgangsöffnung 30 an den Innenraum 7 der Schlauchtrommel 2 angeschlossen ist. Der Anschlussflansch 28 ist zum Anschluss des der Schlauchtrommel 2 zugeordneten, auf der Schlauchtrommel 2 aufzuwickelnden Schlauchs vorgesehen.

Auf diese Weise ist im Gebrauch eine von der Medienleitung 20 über die Leitung 18 der Achse 3, den Innenraum 7 der Schlauchtrommel 2, die Durchgangsöffnung 30 des Trommelmantels 4 und den Anschlussflansch 28 mit seiner Anschlussöffnung 29 eine Strömungsverbindung zwischen der Medienleitung 20 und dem an den Anschlussflansch 28 angeschlossenen, hier nicht gezeigten Schlauch hergestellt, über die ein durch die Medienleitung 20 zugeführtes Fluid von der Medienleitung 20 in den Schlauch strömen oder umgekehrt ein durch den Schlauch abgesaugtes Fluid über die Medienleitung 20 abströmen kann. Das Dichtungselement 14 stellt dabei sicher, dass kein Fluid über den Spalt 13 zwischen dem Flansch 8 des Nabenabschnitts 5 und der Achse 3 in die Umgebung austreten kann (Figuren 1 und 2).

Muss das Dichtungselement 14 nach einer gewissen Gebrauchsdauer aufgrund von Verschleiß ersetzt werden, so wird dazu nach vollständiger Entleerung der Schlauchtrommel 2 der Deckel 23 gelöst und von der Schlauchtrommel 2 abgenommen. Das dem Innenraum 7 zugeordnete stirnseitige Ende der Achse 3 und des Flanschs 8 des Nabenabschnitts 5 mit dem daran befestigten Dichtungsflansch 16 sind nun frei zugänglich, so dass die den Dichtungsflansch 16 an dem Flansch 8 haltenden Verschraubungen 17 problemlos gelöst und anschließend der Dichtungsflansch 16 mit dem von ihm gehaltenen Dichtungselement 14 ebenso problemlos von dem Flansch 8 und der Achse 3 abgezogen und durch ein neues Dichtungselement 14 ersetzt werden kann (Fig. 3).

Auf diese Weise ist bei der erfindungsgemäßen Vorrichtung 1 durch die Schlauchtrommel 2 und die Achse 3 eine nach Art eines Rohrdrehgelenks gestaltete Anschlusseinrichtung gebildet, bei der die Schlauchtrommel 2 das rotierbare Anschlussteil und die Achse 3 das stehende Anschlussteil bilden und bei denen der Spalt 13 zwischen dem rotierenden Anschlussteil (Schlauchtrommel 2) und dem stehenden Anschlussteil (Achse 3) mittels des Dichtelements 14 abgedichtet ist, das im Gebrauch durch den Dichtungsflansch 16 in seiner vorschriftsmäßigen Position gehalten ist, so dass nach einem einfachen Lösen der Verschraubungen 17 der Dichtungsflansch 16 abgenommen und so das gegebenenfalls auszutauschende Dichtungselement 14 frei zugänglich ist, ohne dass irgendwelche sonstigen Montagearbeiten am rotierbaren Anschlussteil (Schlauchtrommel 2) oder dem stehenden Anschlussteil (Achse 3) vorgenommen werden müssen.

### BEZUGSZEICHEN

- 1: Vorrichtung zum Wickeln eines für die Kanalreinigung eingesetzten Schlauchs
- 2: Schlauchtrommel (rotierbares Anschlussteil)
- 3: Achse (stehendes Anschlussteil)
- 4: Trommelmantel der Schlauchtrommel 2
- 5: Nabenabschnitt der Schlauchtrommel 2
- 6: erste Stirnseite der Schlauchtrommel 2
- 7: Innenraum der Schlauchtrommel 2
- 8: Flansch des Nabenabschnitts 5
- 9,10: Kugellager
- 11: Innenumfangsfläche des Flanschs 8 des Nabenabschnitts 5
- 12: Außenumfangsfläche der Achse 3
- 13: Spalt
- 14: Dichtelement
- 15: dem Innenraum 7 zugeordnete Stirnseite des Flanschs 8
- 16: Dichtungsflansch
- 17: Verschraubungen
- 18: Leitung in der Achse 3
- 19: dem Innenraum 7 zugeordnete Stirnseite der Achse 3
- 20: Medienleitung
- 21: Halteeinrichtung
- 22: der Stirnseite 6 gegenüberliegende zweite Stirnseite der Schlauchtrommel 2
- 23: Deckel der Schlauchtrommel 2
- 24: Öffnung an der Stirnseite 22 der Schlauchtrommel 2
- 25: Ringflansch der Schlauchtrommel 2
- 26,27: Führungsstäbe
- 28: Anschlussflansch der Schlauchtrommel 2
- 29: Anschlussöffnung des Anschlussflanschs 28
- 30: Durchgangsöffnung des Trommelmantels 4

- D: Drehachse der Schlauchtrommel 2

## Patentansprüche

1. Vorrichtung zum Auf- und Abwickeln eines Schlauchs, umfassend
- eine Schlauchtrommel (2), die einen Trommelmantel (4) aufweist, um den der Schlauch wickelbar ist,
- eine Achse (3), auf der die Schlauchtrommel (2) drehbar gelagert ist,
und
- eine von der Drehung der Schlauchtrommel (2) entkoppelte Anschlusseinrichtung zum Anschließen eines Endes des Schlauchs an eine Medienleitung (20), wobei die Anschlusseinrichtung ein stehendes Anschlussteil (3), das zum Ankoppeln an die Medienleitung (20) vorgesehen ist, und ein rotierbares Anschlussteil (2) umfasst, das zum Ankoppeln des zugeordneten Endes des Schlauchs an die Anschlusseinrichtung vorgesehen ist und drehbar auf dem stehenden Anschlussteil (3) gelagert ist, wobei die Anschlusseinrichtung zusätzlich ein austauschbares Dichtelement (14) aufweist, das einen zwischen dem stehenden Anschlussteil (3) und dem rotierbaren Anschlussteil (2) bestehenden Spalt (13) abdichtet,
wobei die Schlauchtrommel (2) das rotierbare Anschlussteil der Anschlusseinrichtung bildet und das stehende Anschlussteil der Anschlusseinrichtung durch die Achse (3) der Schlauchtrommel (2) gebildet ist,
wobei die Schlauchtrommel (2) einen Nabenabschnitt (5) aufweist, der eine in Bezug auf die Drehachse (D) der Schlauchtrommel (2) koaxial ausgerichtete Lageröffnung umgrenzt, in die die Achse (3) eingeführt ist, und wobei der durch das Dichtelement (14) abgedichtete Spalt (13) zwischen einer Außenumfangsfläche (12) der Achse (3) und einer Innenumfangsfläche (11) des Nabenabschnitts (5) ausgebildet ist,
**dadurch gekennzeichnet, dass**
das Dichtungselement (14) von einem Dichtungsflansch (16) in Position gehalten ist, der lösbar an dem stehenden Anschlussteil (3) oder dem rotierbaren Anschlussteil (2) der Anschlusseinrichtung befestigt ist, wobei das Dichtungselement (14) bei von dem jeweiligen Anschlussteil (2,3) gelöstem Dichtungsflansch (16) aus der Anschlusseinrichtung entnehmbar ist, während das rotierbare Anschlussteil (2) auf dem stehenden Anschlussteil (3) der Anschlusseinrichtung gelagert bleibt, und **dass** die Schlauchtrommel (2) einen Innenraum (7) umgrenzt, der mit der Medienleitung (20) über die Anschlusseinrichtung so verbunden ist, dass ein über die Medienleitung (20) zuströmendes Fluid in den Innenraum (7) einströmt oder ein in dem Innenraum (7) vorhandenes Fluid über die Medienleitung (20) abströmt,
wobei das Dichtungselement (14) von dem Dichtungsflansch (16) an einem in dem Innenraum (7) der Schlauchtrommel (2) angeordneten Endabschnitt des Nabenabschnitts (5) der Schlauchtrommel (2) oder an einem in dem Innenraum (7) der Schlauchtrommel (2) angeordneten Endabschnitt der Achse (3) gehalten ist.

2. Vorrichtung nach Anspruch 1, **dadurch gekennzeichnet, dass** die Achse (3) eine Leitung (18) umgrenzt, die mit ihrem einen Ende in dem Innenraum (7) der Schlauchtrommel (2) mündet und an deren anderes Ende die Medienleitung (20) ankoppelbar ist.

3. Vorrichtung nach einem der Ansprüche 1 oder 2, **dadurch gekennzeichnet, dass** an dem Trommelmantel (4) der Schlauchtrommel (2) ein Anschlussflansch (28) angeordnet ist, der eine Anschlussöffnung (29) umgrenzt, die mit dem Innenraum (7) der Schlauchtrommel (2) verbunden ist, und der zum Anschluss des der Anschlusseinrichtung zugeordneten Endes des Schlauchs vorgesehen ist.

4. Vorrichtung nach einem der Ansprüche 1 bis 3, **dadurch gekennzeichnet, dass** das Dichtelement (14) mittels des Dichtungsflansches (16) an dem Nabenabschnitt (5) der Schlauchtrommel (2) in Position gehalten ist und dichtend an der Außenumfangsfläche (12) der Achse (3) anliegt.

5. Vorrichtung nach einem der Ansprüche 1 bis 3, **dadurch gekennzeichnet, dass** das Dichtelement (14) mittels des Dichtungsflansches (16) an der Achse (3) der Schlauchtrommel (2) in Position gehalten ist und dichtend an der Innenumfangsfläche (11) des Nabenabschnitts (5) anliegt.

6. Vorrichtung nach einem der Ansprüche 1 bis 5, **dadurch gekennzeichnet, dass** die Achse (3) an einer Stirnseite (6) der Schlauchtrommel (2) aus dem Innenraum (7) der Schlauchtrommel (2) geführt und an einer Halteeinrichtung (21) gehalten ist, die in Bezug auf die Schlauchtrommel (2) ortsfest montiert ist und die Vorrichtung (1) trägt.

7. Vorrichtung nach Anspruch 6, **dadurch gekennzeichnet, dass** die Schlauchtrommel (2) an einer ihrer Stirnseiten (22) einen an der Schlauchtrommel (2) lösbar befestigten Deckel (23) aufweist, der ihren Innenraum (7) an dieser Stirnseite (22) gegenüber der Umgebung abdichtet.

## Claims

1. Apparatus for winding and unwinding a hose, comprising
- a hose reel (2) having a reel casing (4), around which the hose can be wound,
- an axle (3) on which the hose reel (2) is rotatably mounted,
and
- a connecting device, uncoupled from the rotation of the hose reel (2), for connecting one end of the hose to a media line (20), wherein the connecting device comprises a stationary connecting part (3) which is provided for coupling to the media line (20), and a rotatable connecting part (2) which is provided for coupling the corresponding end of the hose to the connecting device and is rotatably mounted on the stationary connecting part (3), wherein the connecting device additionally has a replaceable sealing element (14) which seals a gap (13) between the stationary connecting part (3) and the rotatable connecting part (2),
wherein the hose reel (2) forms the rotatable connecting part of the connecting device, and the stationary connecting part of the connecting device is formed by the axle (3) of the hose reel (2),
wherein the hose reel (2) has a hub portion (5) which defines a bearing opening which is coaxially aligned with respect to the rotational axis (D) of the hose reel (2) into which the axle (3) is inserted, and wherein the gap (13) sealed by the sealing element (14) is formed between an outer circumferential surface (12) of the axle (3) and an inner circumferential surface (11) of the hub portion (5),
**characterized in that**
the sealing element (14) is held in position by a sealing flange (16) which is detachably fastened to the stationary connecting part (3) or the rotatable connecting part (2) of the connecting device, wherein the sealing element (14) can be removed from the connecting device when the sealing flange (16) is detached from the relevant connecting part (2, 3) while the rotatable connecting part (2) remains mounted on the stationary connecting part (3) of the connecting device,
**and in that** the hose reel (2) defines an interior (7) which is connected to the media line (20) via the connecting device such that a fluid flowing in via the media line (20) flows into the interior (7), or a fluid present in the interior (7) flows out via the media line (20),
wherein the sealing element (14) is held by the sealing flange (16) on an end portion of the hub portion (5), which is arranged in the interior (7) of the hose reel (2), or on an end portion of the axle (3), which is arranged in the interior (7) of the hose reel (2).

2. Apparatus according to claim 1, **characterized in that** the axle (3) defines a line (18) which opens with one end into the interior (7) of the hose reel (2) and which can be coupled to the media line (20) at its other end.

3. Apparatus according to any one of claims 1 or 2, **characterized in that** a connecting flange (28) is arranged on the reel casing (4) of the hose reel (2), which flange defines a connecting opening (29) which is connected to the interior (7) of the hose reel (2) and is provided for connecting the end of the hose corresponding with the connecting device.

4. Apparatus according to any one of claims 1 to 3, **characterized in that** the sealing element (14) is held in position on the hub portion (5) of the hose reel (2) by means of the sealing flange (16) and sealingly abuts the outer circumferential surface (12) of the axle (3).

5. Apparatus according to any one of claims 1 to 3, **characterized in that** the sealing element (14) is held in position on the axle (3) of the hose reel (2) by means of the sealing flange (16) and sealingly abuts the inner circumferential surface (11) of the hub section (5).

6. Apparatus according to any one of claims 1 to 5, **characterized in that** the axle (3) is guided out of the interior (7) of the hose reel (2) on an end face (6) of the hose reel (2) and is held on a holding device (21) which is fixedly mounted with respect to the hose reel (2) and which carries the apparatus (1).

7. Apparatus according to claim 6, **characterized in that** the hose reel (2) has, at one of its end faces (22), a cover (23) which is detachably fastened to the hose reel (2), which seals its interior (7) from the environment at this end face (22).

## Revendications

1. Dispositif permettant d'enrouler et de dérouler un tuyau, comprenant
- un tambour à tuyau (2) qui présente une enveloppe de tambour (4) autour de laquelle le tuyau peut être enroulé,
- un axe (3) sur lequel le tambour à tuyau (2) est monté de manière à pouvoir tourner,
et
- un appareil de raccordement désolidarisé de la rotation du tambour à tuyau (2) permettant de raccorder une extrémité du tuyau à une conduite pour fluide (20), dans lequel l'appareil de raccordement comprend une partie de raccordement fixe (3) qui est prévue pour l'accouplement à la conduite pour fluide (20) et une partie de raccordement rotative (2) qui est prévue pour l'accouplement de l'extrémité associée du tuyau à l'appareil de raccordement et qui est montée de manière à pouvoir tourner sur la partie de raccordement fixe (3), dans lequel l'appareil de raccordement présente en outre un élément d'étanchéité (14) remplaçable qui rend étanche une fente (13) existant entre la partie de raccordement fixe (3) et la partie de raccordement rotative (2),
dans lequel le tambour à tuyau (2) forme la partie de raccordement rotative de l'appareil de raccordement et la partie de raccordement fixe de l'appareil de raccordement est formée par l'axe (3) du tambour à tuyau (2),
dans lequel le tambour à tuyau (2) présente une section formant moyeu (5) qui délimite une ouverture de palier orientée de manière coaxiale par rapport à l'axe de rotation (D) du tambour à tuyau (2), dans laquelle ouverture de palier l'axe (3) est inséré, et dans lequel la fente (13) rendu étanche par l'élément d'étanchéité (14) est formé entre une surface périphérique extérieure (12) de l'axe (3) et une surface périphérique intérieure (11) de la section formant moyeu (5),
l'élément d'étanchéité (14) est maintenu en position par une bride d'étanchéité (16) qui est fixée de manière amovible à la partie de raccordement fixe (3) ou à la partie de raccordement rotative (2) de l'appareil de raccordement, dans lequel l'élément d'étanchéité (14) peut être retiré de l'appareil de raccordement lorsque la bride d'étanchéité (16) est détachée de la partie de raccordement (2, 3) respective, tandis que la partie de raccordement rotative (2) reste montée sur la partie de raccordement fixe (3) de l'appareil de raccordement,
**et en ce que** le tambour à tuyau (2) délimite un espace intérieur (7) qui est relié à la conduite pour fluide (20) par l'intermédiaire de l'appareil de raccordement de sorte qu'un fluide affluant par l'intermédiaire de la conduite pour fluide (20) s'écoule dans l'espace intérieur (7) ou qu'un fluide présent dans l'espace intérieur (7) sort en s'écoulant par l'intermédiaire de la conduite pour fluide (20),
dans lequel l'élément d'étanchéité (14) est maintenu par la bride d'étanchéité (16) sur une section d'extrémité de la section formant moyeu (5) du tambour à tuyau (2), laquelle section d'extrémité est disposée dans l'espace intérieur (7) du tambour à tuyau (2), ou sur une section d'extrémité de l'axe (3) disposée dans l'espace intérieur (7) du tambour à tuyau (2).

2. Dispositif selon la revendication 1, **caractérisé en ce que** l'axe (3) délimite une conduite (18) qui débouche par l'une de ses extrémités dans l'espace intérieur (7) du tambour à tuyau (2) et à l'autre extrémité de laquelle peut être accouplée la conduite pour fluide (20).

3. Dispositif selon l'une des revendications 1 ou 2, **caractérisé en ce qu**'une bride de raccordement (28) est disposée sur l'enveloppe de tambour (4) du tambour à tuyau (2), laquelle bride de raccordement délimite une ouverture de raccordement (29) qui est reliée à l'espace intérieur (7) du tambour à tuyau (2) et qui est prévue pour le raccordement de l'extrémité du tuyau associée à l'appareil de raccordement.

4. Dispositif selon l'une des revendications 1 à 3, **caractérisé en ce que** l'élément d'étanchéité (14) est maintenu en position sur la section formant moyeu (5) du tambour à tuyau (2) au moyen de la bride d'étanchéité (16) et repose de manière étanche contre la surface périphérique extérieure (12) de l'axe (3).

5. Dispositif selon l'une des revendications 1 à 3, **caractérisé en ce que** l'élément d'étanchéité (14) est maintenu en position sur l'axe (3) du tambour à tuyau (2) au moyen de la bride d'étanchéité (16) et repose de manière étanche contre la surface périphérique intérieure (11) de la section formant moyeu (5).

6. Dispositif selon l'une des revendications 1 à 5, **caractérisé en ce que** l'axe (3) est guidé hors de l'espace intérieur (7) du tambour à tuyau (2) sur une face frontale (6) du tambour à tuyau (2) et est maintenu sur un appareil de maintien (21) qui est monté fixe par rapport au tambour à tuyau (2) et qui porte le dispositif (1).

7. Dispositif selon la revendication 6, **caractérisé en ce que** le tambour à tuyau (2) présente sur l'une de ses faces frontales (22) un élément de recouvrement (23) fixé de manière amovible au tambour à tuyau (2), qui rend étanche son espace intérieur (7) par rapport à l'environnement au niveau de ladite face frontale (22).
